# EUROPÄISCHE PATENTSCHRIFT

(11) **EP 0 355 257 B1**
(45) Veröffentlichungstag und Bekanntmachung des Hinweises auf die Patenterteilung: **03.03.1993**
(21) Anmeldenummer: 89106570.8
(22) Anmeldetag: 13.04.1989
(51) Int. Cl.: F42B 12/62

(54) **Munitionskörperstapel**
Ammunition cluster
Structure à munitions multiples

(30) Priorität: 23.08.1988 DE 3828501
(43) Veröffentlichungstag der Anmeldung: 28.02.1990
(73) Patentinhaber: Deutsche Aerospace AG, 81663 München (DE)
(72) Erfinder: Rieger, Ulrich, D-8152 Feldkirchen/Westerham (DE); Kalus, Dieter, D-8000 München 83 (DE)

(56) Entgegenhaltungen:
- EP-A- 0 130 893
- EP-A- 0 274 580
- DE-A- 2 903 938
- US-A- 1 777 188
- US-A- 2 796 021
- US-A- 4 488 488

## Beschreibung

Die Erfindung betrifft einen Munitionskörperstapel gemäß dem Oberbegriff des Patentanspruches 1.

Ein derartiger Munitionskörperstapel ist aus der DE-A-26 07 336 bekannt. Hierbei ist der Munitionskörperstapel in ein Trägergeschoß eingeschlossen und die die Munitionskörper zusammenhaltenden Halteteile bestehen aus den Geschoßmantel bildenden Halbschalen. Die Halbschalen werden am Unterteil des Geschosses durch zwei Klappleitwerksflügel zusammengehalten, die mit dem Geschoßboden durch Scharniere verbunden sind. In der Geschoßspitze ist oberhalb des Munitionskörperstapels eine Ausstoßladung vorhanden, die nach dem Heraustreten des Geschosses aus dem Abschußrohr angezündet wird und die Geschoßspitze einschließlich des Anzünders absprengt. Die Klappleitwerksflügel und Halbschalen können dann nach außen klappen, werden vom Luftstrom abgebremst und geben den Munitionskörperstapel frei, wobei die einzelnen Munitionskörper in Flugrichtung fortfliegen. Diese Vorrichtung verwendet in bekannter Weise ein vollständiges Geschoß zur Aufnahme des Munitionskörperstapels. Das Geschoß mit dem Munitionskörperstapel besteht somit im aufwendigen Fertigungsverfahren aus einem vollständigen, aus zwei Halbschalen mit dem zweiteiligen Klappleitwerk bestehenden Mantel, der Geschoßspitze und dem Geschoßboden mit den Scharnieren.

Weiterhin ist aus der EP-A-0 130 893 ein Munitionskörperstapel der eingangs genannten Art bekannt. Dort ist ein Artilleriegeschoß beschrieben, das aus einem Nasenelement, einem Zentralkörper und einem Bodenelement besteht. Der Zentralkörper beinhaltet dabei den Munitionskörperstapel, der durch Bänder zusammengehalten ist. Die Bänder sind am vorderen Ende des Zentralkörpers um ausstoßbare Haltestifte herumgeführt und durch diese gehalten. Am hinteren Ende des Zentralkörpers sind die Bänder mit Stiften befestigt. Nach dem Ausstoßen des Geschosses und dem Loslösen der Haltestifte werden die Bänder durch gesonderte Federn aufgespreizt, so daß die einzelnen Munitionskörper in Flugrichtung des Geschosses ausgestoßen werden können.

Der Erfindung liegt die Aufgabe zugrunde, einen Munitionskörperstapel der eingangs genannten Art so auszubilden, daß dieser mit nur wenigen anderen Halteteilen das Geschoß selbst bildet.

Diese Aufgabe wird durch die Merkmale des Anspruchs 1 gelöst.

Der wesentliche Vorteil der Erfindung besteht somit darin, daß der Munitionskörperstapel im einfachsten Fall durch nur zwei Flachbänder zusammengehalten ist, die um den in Ausstoßrichtung ersten Muntionskörper herumgeführt sind, mit angeformten Haken um den in Ausstoßrichtung letzten Munitionskörper greifen und mit Hilfe eines die Haken umschließenden Spannmittels, z.B. einem brennbaren Textil- oder Kunststoffband, zusammengehalten sind. Der Munitionskörperstapel bildet somit selbst das Geschoß, ohne daß noch weitere aufwendige Bauteile erforderlich sind. Außer dem weiteren Vorteil der Erfindung, daß die Munitionskörper nach ihrem Ausstoß als geschlossene Einheit bis zum Auftrennen der die Flachbänder zusammenhaltenden Spannmittel weiterfliegen, ergeben sich noch die nachfolgend angeführten Vorteile:
- eine Kollision zwischen den Munitionskörper untereinander wird vermieden,
- es wird eine Vergrößerung der Abschußweite des Munitionskörperstapels erzielt,
- durch die in den Unteransprüchen wiedergegebenen zusätzlichen Merkmale können vorgegebene Verteilungsmuster der Munitionskörper erzielt werden,
- der Munitionskörperstapel ist mit geringen Kosten aus bekannten Bauteilen herzustellen.

Weitere Merkmale der Erfindung gehen aus den Unteransprüche hervor.

Die Erfindung wird nachstehend an Hand der in der Zeichnung dargestellten Ausführungsbeispiele erläutert. Es zeigen:
- Fig. 1a: eine schematische Darstellung einer Kanone, aus der Munitionsstapel mit zwei unterschiedlichen Weiten verschossen werden;
- Fig. 1b bis 1d: drei unterschiedliche Verteilungsmuster für die Munitionskörper aus dem Munitionskörperstapel nach Fig. 1a;
- Fig. 2: ein Munitionskörperstapel mit drei hintereinander angeordneten Munitionskörpern, die mit vier Flachbändern und einem brennbaren Spannmittel zusammengehalten werden;
- Fig. 3: der Munitionskörperstapel nach Fig. 2 nach dem Verlassen des Ausstoßrohres;
- Fig. 4: ein Munitionskörperstapel entsprechend Fig. 2 mit Endscheiben und einem festen Spannmittel, das durch eine Trennvorrichtung aufzuschneiden ist;
- Fig. 5: ein Munitionskörperstapel mit Endscheiben und Zwischenscheiben, die durch zwei Flachbänder und einem durch eine Trennvorrichtung aufzuschneidenden Spannmittel zusammengehalten sind;
- Fig. 6: eine Detaildarstellung von einem Flachband, welches mit Haken in eine Zwischenscheibe einrastet;
- Fig. 7: eine Detaildarstellung ähnlich Fig. 6 mit einem Mitnehmer für die Zwischenscheibe;
- Fig. 8a bis 8h: die zeitliche Folge, in der ein Munitionskörperstapel mit drei Munitionskörpern aus einem Abschußrohr verschossen und durch Fallschirme aus der Haltevorrichtung herausgezogen und verteilt wird;
- Fig. 9: die Draufsicht auf eine Fallschirmkappe mit asymmetrischer Porosität und
- Fig. 10: einen Triebspiegel für den Munitionskörperstapel mit integrierter Trennvorrichtung.

Die Fig. 1 zeigt eine Kanone 1 beim Abschuß von Munitionskörperstapeln mit unterschiedlichen Verteilungsmustern von Munitionskörpern. In der nachfolgenden Beschreibung wird der Einfachheit halber der Begriff Munitionsstapel an Stelle von Munitionskörperstapel verwendet. In der Fig. 1a sind mit den Strahlen 2a und 2b Schußbahnen von fünf in einem Munitionsstapel hintereinander angeordneten Munitionskörpern bei einer sofortigen und bei einer verzögerten Öffnung des Munitionsstapels dargestellt. Die Fig. 1b zeigt in der Draufsicht eine elliptisch unregelmäßige Verteilung der Munitionskörper 3 nach dem Abschuß aus dem Rohr 4 der Kanone 1 bei sofortiger und verzögerter Öffnung des Munitionsstapels entsprechend den Flugbahnen 2a und 2b. Die Figuren 1c und 1d stellen eine gerade linienförmige und eine gestreute linienförmige Verteilung der Munitionskörper 3 dar.

In der nachfolgenden Beschreibung wird an Hand der weiteren Figuren erläutert, mit welchen baulichen Mitteln die einzelnen Verteilungsmuster zu erzielen sind. Die Munitionsstapel können mit ähnlicher Wirkung aus in Flugzeugen befindlichen Abschußrohren oder aus an Flugzeugen angehängten Submunitionsbehältern mit Abschußrohren verschossen werden.

In den weiteren Figuren sind zur vereinfachten Darstellung stets Munitionsstapel mit drei Munitionskörpern 3 gezeigt. Die Anzahl der in einem Munitionsstapel hintereinander angeordneten Munitionskörper 3 ist beliebig und hängt nur von der Art und dem Einsatz der Munitionskörper ab. Die Fig. 2 und 3 stellen einen Munitionsstapel 5 dar, mit dem drei aneinander liegende Munitionskörper 3 in Richtung eines Pfeiles 6, z.B. aus dem Abschußrohr 4 der Kanone 1, ausgestoßen werden können. Die Munitionskörper 3 sind durch vier federnde Flachbänder 7 zusammengehalten. Je zwei Flachbänder 7 sind auf der Kopfseite des Munitionsstapels 5 durch ein Querband 8 miteinander verbunden. An der Bodenseite des Munitionsstapels greifen die Flachbänder 7 mit Haken 9 über den letzten Munitionskörper 3, wobei sie mit einem Spannmittel in Form eines über die Haken 9 gelegten Bandes oder weichen Drahtes 10 an die Munitionskörper 3 gedrückt werden. Die Flachbänder 7 können bei entsprechender Oberflächenbehandlung, z.B. mit einem gleitfähigen Kunststoff, im Abschußrohr 4 als Gleitschienen dienen. Bei diesem einfachen Munitionsstapel 5 verbrennt oder schmilzt das Spannmittel 10 durch die Treibgase beim Abschuß, so daß sich die Flachbänder 7 entsprechend Fig. 3 sofort nach Verlassen des Abschußrohres aufspreizen können. Dadurch folgt der Munitionsstapel 5 der Flugbahn 2a der Fig. 1a und Munitionskörper 3 haben am Boden die elliptische Verteilung nach Fig. 1b.

Bei der Ausführungsform eines Munitionsstapels 15 entsprechend Fig. 4 sind die drei Munitionskörper 3 am Kopf und Boden zusätzlich über Endscheiben 16 und 17 durch die Flachbänder 7 zusammengehalten. Das durch die Haken 9 gezogene Spannmittel besteht hier aus einem festen Draht 18, der zusätzlich durch eine Trennvorrichtung 19 geführt ist. Die Trennvorrichtung hat in bekannter, nicht dargestellter Weise im Inneren ein Schneidmesser zum Kappen des Drahtes 18. Das Schneidmesser wird nach dem Verlassen des Abschußrohres durch das Entspannen einer Feder 20 freigegeben, wodurch bei dieser Anordnung, ebenso wie bei dem Munitionsstapel 5 der Fig. 2, der Munitionsstapel 15 der Flugbahn 2a der Fig. 1a folgt und die Munitionskörper 3 am Boden die elliptische Verteilung nach Fig. 1b haben.

In der Fig. 5 ist ein Munitionsstapel 25 dargestellt, der außer Endscheiben 16 und 17 noch Zwischenscheiben 26 aufweist und bei der die Munitionskörper 3 durch nur zwei Flachbänder 7 zusammengehalten werden. Es ist hier eine Trennvorrichtung 27 vorgesehen, die im Inneren in bekannter Weise einen Verzögerungssatz enthält, der durch die Treibgase angezündet wird und einer als Spannmittel für die Flachbänder 7 dienenden Draht 28 nach einer vorgegebenen Verzögerungszeit durchschmilzt, wodurch die Flachbänder 7 sich federnd öffnen und die Munitionskörper 3 freigeben. Der Munitionsstapel 3 folgt somit der Flugbahn 2b der Fig. 1a und die Munitionskörper 3 haben am Boden ebenfalls eine elliptische Verteilung nach Fig. 1.

Um die Munitionskörper 3 bei dem Munitionsstapel 25 nicht sofort freizugeben, kann nach den Fig. 6 und 7 der zweite und dritte Munitionskörper jeweils gegenüber dem vorhergehenden verzögert freigegeben werden. Dazu sind bei Fig. 6 jeweils hinter den Zwischenscheiben 26 Hakenelemente 29 vorgesehen, die in die Zwischenscheiben 26 eingreifen. Dadurch wird das sofortige vollständige Aufspreizen des Flachbandes 7 verhindert. Erst wenn der erste bodenseitige Munitionskörper 3 durch das teilweise Aufspreizen der Flachbänder 7 nach Lösen der Haken 9 durch die Luftkräfte herausgezogen wird, kann sich die erste Zwischenscheibe 26 aus dem Hakenelement 29 lösen und die Flachbänder 7 können sich bis zur nächsten Zwischenscheibe 26 aufspreizen, wodurch der zweite Munitionskörper 3 freigegeben wird usw. Es kann dadurch ein nahezu linienförmiges Verteilungsmuster entsprechend der Fig. 1c erzielt werden. In der Darstellung der Fig. 7 wird die Zwischenscheibe 26 zusätzlich durch einen Mitnehmer 30 gestützt, in den das Hakenelement 29 eingreift.

In der Fig. 8 ist in Schritten a bis h der Ausstoß und die Verteilung von Munitionskörpern mittels eines Munitionsstapels 35 dargestellt. In der Fig. 8a befindet sich der Munitionsstapel 35 noch in einem Ausstoßrohr 36. Bei der Fig. 8b hat der Munitionsstapel 35 bereits vollständig das Ausstoßrohr 36 verlassen. Eine Abschußkappe 37 am Kopf des Munitionsstapels hat sich abgelöst, ebenso ein Treibspiegel 38. Eine nur angedeutete Trennvorrichtung 39 hat das Spannmittel durchschnitten. Da die Flachbänder 7, wie an Hand der Fig. 6 und 7 beschrieben wurde, jeweils in den Zwischenscheiben eingehakt sind, öffnen sich entsprechend Fig. 8c die Flachbänder 7 nur bis zur ersten Zwischenscheibe 26. Es beginnt sich ein in die Endscheibe 17 eingelegter Fallschirm 40 zu entfalten, der sich in der Fig. 8d bereits vollständig geöffnet hat. Entsprechend der Fig. 8e zieht der Fallschirm 40 den ersten Munitionskörper 3 aus den Flachbändern 7 heraus. Dadurch wird ein weiterer Fallschirm 41 frei und die Flachbänder 7 haben sich aus der ersten Zwischenscheibe 26 ausgehakt. Bei der Fig. 8f ist auch bereits der zweite Fallschirm 41 entfaltet, der entsprechend Fig. 8g den zweiten Munitionskörper 3 abgezogen hat. Nachdem schließlich ein dritter Fallschirm 42 auch den dritten Munitionskörper 3 aus den Flachbändern 7 herausgezogen hat, fallen diese auseinander und sinken zu Boden. Mit Hilfe dieses Munitionsstapels 35 läßt sich eine verzögerte linienförmige Verteilung entsprechend Fig. 1c verwirklichen. Eine Verzögerung beim Ausziehen und Entfalten der Fallschirme läßt sich durch z.B. die nachfolgend aufgeführten Maßnahmen erzielen:
- Variation der Packungsdichte der Fallschirme im Packsack,
- Verklebung der Schirmkappen,
- Reffung mit pyrotechnischen Leinenschneidern,
- Sollbruchverbindungen in den Aufziehleinen.

In der Fig. 9 ist in der Draufsicht eine Fallschirmkappe 44 dargestellt, die zu einem Viertel mit einer luftdichten Gewebefläche 45 und zu drei Vierteln mit offenen Ringflächen 46 versehen ist. Durch diese asymmetrische Durchlässigkeit der Kappe 44 wird der zugehörige Fallschirm mit einem daran hängenden Munitionskörper 3 etwas quer zu seiner Ausstoßrichtung abgelenkt. Wenn die einzelnen Fallschirme mit auf der Kappe 44 entgegengesetzten luftdichten Gewebeflächen 45 versehen sind, läßt sich eine Streuung der Munitionskörper 3 entsprechend der Fig. 1d erzielen.

In der Fig. 10 ist der Bodenteil eines Munitionsstapels 50 dargestellt, bei dem die Munitionskörper 3 mit einem Treibspiegel 51 ausgestoßen werden. Der Treibspiegel 51 weist einen durch die Treibgase beaufschlagten Dichtungsteil 52 und einen daran angesetzten Teil 53 auf, in dem eine Trennvorrichtung 54 gelagert ist. Die Trennvorrichtung 54 hat eine Hülse 55, in der ein mit einer Feder 56 beaufschlagter Kolben 57 verschiebbar gelagert ist. Ein als Spannmittel dienendes Band 58 ist durch die Hülse 55 und den Kolben 57 gezogen. Wenn der Treibspiegel 51 das Abschußrohr verläßt, treibt die Feder 56 den Kolben 57 heraus, wobei das Band 58 durch eine Schneide 59 durchgetrennt wird, sodaß das Flachband 7 den ersten Munitionskörper 3 freigeben kann. Ein derartiger Treibspiegel 51 kann auch an die Stelle des in der Fig. 8 dargestellten Treibspiegels 38 in den Munitionsstapel 35 eingebaut werden.

## Patentansprüche

1. Munitionskörperstapel (5,25,35,50), der aus einem Ausstoßrohr (4) verschießbar ist und durch mindestens zwei parallel zur Ausstoßrichtung angeordnete Halteteile zusammengehalten ist, wobei nach dem Austreten des Munitionskörperstapels aus dem Ausstoßrohr (4) und der Freigabe der Haltemittel die Haltemittel sich zur Freigabe der Munitionskörper (3) aufspreizen, **dadurch gekennzeichnet,** daß die Halteteile als mit vorgespannter Federkraft versehene U-förmig gestaltete Flachbänder (7) ausgeführt sind, mit angeformten Haken (9) zumindestens den in Ausstoßrichtung letzten Munitionskörper (3) umgreifen und mit Hilfe eines die Haken (9) umschließenden Spannmittels (10,18,28,58) die Munitionskörper (3) zusammenspannen, und daß nach dem Austreten des Munitionskörperstapels (5,25,35,50) aus dem Ausstoßrohr (4) und dem Auftrennen des Spannmittels (10,18,28,58) die vorgespannten Flachbänder (7) zur Freigabe der Munitionskörper (3) auffedern, wodurch ein Ausstoß der einzelnen Munitionskörper (3) entgegen der Flugrichtung des Munitionskörperstapels (5,25,35,50), beginnend mit dem in Ausstoßrichtung letzten Munitionskörper (3) stattfindet.

2. Munitionskörperstapel nach Anspruch 1, **dadurch gekennzeichnet,** daß die Munitionskörper (3) direkt aneinanderliegend durch die Flachbänder (7) zusammengespannt sind.

3. Munitionskörperstapel nach Anspruch 1, **dadurch gekennzeichnet,** daß vor dem ersten und hinter dem letzten Munitionskörper (3) eine Endscheibe (16, 17) angeordnet ist.

4. Munitionskörperstapel nach Anspruch 3, **dadurch gekennzeichnet,** daß außer den Endscheiben (16, 17) noch zwischen allen Munitionskörpern (3) Zwischenscheiben (26) vorhanden sind, hinter die mit den Flachbändern (7) verbundene Hakenelemente (29) greifen oder die von Mitnehmern (30) umfaßt sind.

5. Munitionskörperstapel nach den Ansprüchen 1 bis 4, **dadurch gekennzeichnet,** daß das Spannmittel aus brennbarem oder schmelzbarem Material (10), z.B. Textil- oder Kunststoffband, besteht.

6. Munitionskörperstapel nach den Ansprüchen 1 bis 4, **dadurch gekennzeichnet,** daß das Spannmittel aus einem festen Material (18, 28, 58), z.B. Draht, besteht, welches durch eine Trennvorrichtung (19, 27, 54) aufzuschneiden ist.

7. Munitionskörperstapel nach Anspruch 6, **dadurch gekennzeichnet,** daß die Trennvorrichtung (19,54) mit einem Schneidmesser versehen ist, welches durch eine nach Verlassen des Ausstoßrohres (4) frei werdende Feder (20, 56) betätigt ist.

8. Munitionskörperstapel nach Anspruch 6, **dadurch gekennzeichnet,** daß die Trennvorrichtung (27) mit einer pyrotechnischen Einrichtung versehen ist, die sofort oder verzögert betätigt ist.

9. Munitionskörperstapel nach einem oder mehreren der Ansprüche 1 bis 8, **dadurch gekennzeichnet,** daß die Flachbänder (7) durch entsprechende Oberflächenbehandlung im Abschußrohr (4) als Gleitschienen dienen.

10. Munitionskörperstapel nach einem oder mehreren der Ansprüche bis 9, **dadurch gekennzeichnet,** daß in der letzten Endscheibe (17) und in den Zwischenscheiben (26) je ein mit dem jeweils anliegenden Munitionskörper (3) verbundener Fallschirm (40, 41, 42) angeordnet ist, und daß sich jeder Fallschirm jeweils nach dem Verlassen des Ausstoßrohres (4), dem Lösen der Hakenelemente (29) und dem Aufspreizen der Flachbänder (7) durch den Luftstrom entfaltet und den anhängenden Munitionskörper aus dem Muntionskörperstapel (35) abzieht.

11. Munitionskörperstapel nach Anspruch 10, **dadurch gekennzeichnet,** daß Fallschirme (40, 41, 42) mit wechselnder asymmetrischer Porosität in der Fallschirmkappe (44) verwendet sind.

12. Munitionskörperstapel nach einem oder mehreren der Ansprüche 1 bis 11, **dadurch gekennzeichnet,** daß die Munitionskörper (3) auf einem den Treibgasen im Ausstoßrohr (4) ausgesetzten Treibspiegel (38, 51) angeordnet sind.

13. Munitionskörperstapel nach Anspruch 12, **dadurch gekennzeichnet,** daß im Treibspiegel (51) die Trennvorrichtung (54) für das Spannmittel (58) integriert ist.

## Claims

1. Ammunition-body cluster (5, 25, 35, 50̸) which is fired from an ejector tube (4) and held together by at least two holding elements which are arranged parallel to the direction of ejection, wherein, after ejection of an ammunition-body cluster from an ejector tube (4) and release of the holding elements, the latter spread open so as to release the ammunition bodies (3), **characterised in that** the holding elements are arranged as U-shaped flat straps (7) which are pretensioned by a spring force, with integral hooks (9) reaching around at least the last ammunition body (3), as seen in the direction of ejection, and clamping the ammunition bodies (3) together by means of a tensioning means (10̸, 18, 28, 58) which surrounds the hooks (9), and that, after the ammunition-body cluster (5, 25, 35, 50̸) has been ejected from the ejection pipe (4) and the release of the tensioning means (10̸, 18, 28, 58), the pretensioned flat straps (7) spring open so as to release the ammunition bodies (3), which causes an ejection of individual ammunition bodies (3) against the flight direction of the ammunition-body cluster (5, 25, 35, 50̸), starting with the last ammunition body (3), as seen in the direction of ejection.

2. Ammunition-body cluster according to claim 1, **characterised in that** the ammunition bodies (3) are clamped together by the flat straps (7) so as to be directly abutting each other.

3. Ammunition-body cluster according to claim 1, **characterised in that** an end plate (16, 17) is arranged in front of the first and behind the last ammunition body (3).

4. Ammunition-body cluster according to claim 3, **characterised in that,** in addition to the end plates (16, 17), intermediate plates (26) are provided between all ammunition bodies (3), behind which engage hook elements (29), which are connected to the flat straps (7), or which are embraced by pickups (30̸).

5. Ammunition-body cluster according to claims 1 to 4, **characterised in that** the clamping means is made of combustible or meltable material (10̸), for example textile and synthetic tape.

6. Ammunition-body cluster according to claims 1 to 4, **characterised in that** the clamping means is made of a rigid material (18, 28, 58), for example wire, which is to be cut by a separating device (19, 27, 54).

7. Ammunition-body cluster according to claim 6, **characterised in that** the separating device (19, 54) comprises a cutting knife which is activated by a spring (20̸, 56) which is released after being ejected from the ejector tube (4).

8. Ammunition-body cluster according to claim 6, **characterised in that** the separating device (27) is provided with a pyrotechnic device which is activated immediately or with a delay.

9. Ammunition-body cluster according to at least one of claims 1 to 8, **characterised in that** the flat straps (7), due to respective surface treatment, serve as glide tracks in the ejector tube (4).

10. Ammunition-body cluster according to at least one of claims 1 to 9, **characterised in that** a parachute (40̸, 41, 42), which is connected to a respective adjacent ammunition body (3), is arranged in the last end plate (17) and in the intermediate plates (26), and that each parachute, after its exit from the ejector tube (4), release of the hook elements (29) and spreading open of the flat straps (7), is opened by the flow of air and pulls the attached ammunition body out of the ammunition-body cluster (35).

11. Ammunition-body cluster according to claim 10̸ **characterised in that** parachutes (40̸, 41, 42) of changing asymmetric porosity in the parachute cap (44) are used.

12. Ammunition-body cluster according to at least one of claims 1 to 11, **characterised in that** the ammunition bodies (3) are arranged on a base (38. 51) which is exposed to the propellant gases in the ejector tube (4).

13. Ammunition-body cluster according to claim 12, **characterised in that** the separating device (54) for the clamping means (58) is integrated in the base (51).

## Revendications

1. Munition à charges multiples (5, 25, 35, 50) empilées qui peut être tirée à partir d'un tube de lancement (4) et est maintenue assemblée par au moins deux éléments de retenue disposés parallèlement à la direction de lancement, les moyens de retenue s'ouvrant pour libérer les charges (3) après que la munition à charges multiples soit sortie du tube de lancement (4) et après la libération desdits moyens de retenue, caractérisée par le fait que les éléments de retenue sont réalisés sous la forme de rubans plats (7) en U précontraints élastiquement qui, par des crochets (9) attenants, entourent au moins la dernière charge (3) dans la direction de lancement et pressent les charges (3) les unes contre les autres par un moyen de serrage (10, 18, 28, 58) entourant les crochets (9) et par le fait que, lorsque la munition à charges multiples (5, 25, 35, 50) est sortie du tube de lancement (4) et après la libération du moyen de serrage (10, 18, 28, 58), les rubans plats (7) précontraints s'ouvrent élastiquement pour libérer les charges (3), les différentes charges (3) étant éjectées dans la direction opposée à la direction de vol de la munition à charges multiples (5, 25, 35, 50) en commençant par la dernière charge (3) dans la direction direction de lancement.

2. Munition à charges multiples empilées selon la revendication 1, caractérisée par le fait que les charges (3) sont appliquées directement les unes contre les autres au moyen des rubans plats (7).

3. Munition à charges multiples empilées selon la revendication 1, caractérisée par le fait qu'une plaque d'extrémité (16,17) est placée devant la première charge (3) et derrière la dernière charge (3).

4. Munition à charges multiples empilées selon la revendication 1, caractérisée par le fait qu'en plus des plaques d'extrémité (16, 17), il est prévu entre toutes les charges (3) des plaques intermédiaires (26) derrière lesquelles les crochets (29) liés aux rubans plats (7) agissent ou qui sont entourées par des attaches (30).

5. Munition à charges multiples empilées selon les revendications 1 à 4, caractérisée par le fait que le moyen de serrage est constitué par un matériau (10) combustible ou fusible, par exemple un ruban textile ou un ruban de matière plastique.

6. Munition à charges multiples empilées selon les revendications 1 à 4, caractérisée par le fait que le moyen de serrage est constitué par un matériau (18, 28, 58) solide, par exemple du fil qui est coupé par un dispositif de sectionnement (19, 27, 54).

7. Munition à charges multiples empilées selon la revendication 6, caractérisée par le fait que le dispositif de sectionnement (19, 54) est pourvu d'un couteau qui est actionné par un ressort (20, 56) libéré après la sortie du tube de lancement (4).

8. Munition à charges multiples empilées selon la revendication 6, caractérisée par le fait que le dispositif de sectionnement (27) est pourvu d'une système pyrotechnique à actionnement immédiat ou retardé.

9. Munition à charges multiples empilées selon une ou plusieurs des revendications 1 à 8, caractérisée par le fait que les rubans plats (7) servent de pistes de glissement dans le tube de lancement (4) grâce à un traitement de surface approprié.

10. Munition à charges multiples empilées selon une ou plusieurs des revendications 1 à 9, caractérisée par le fait qu'un parachute (40, 41, 42) lié à la charge (3) adjacente correspondante est monté respectivement dans la dernière plaque d'extrémité (17) et dans les plaques intermédiaires (26) et par le fait que chaque parachute, après avoir quitté le tube de lancement (4), après la libération des crochets (29) et l'ouverture des rubans plats (7), est ouvert par le courant d'air et extrait de la munition à charges multiples (35) la charge qui lui est attachée.

11. Munition à charges multiples empilées selon la revendication 10, caractérisée par le fait que l'on utilise des parachutes (40, 41, 42) dont la coiffe (44) présente une porosité asymétrique variable.

12. Munition à charges multiples empilées selon une ou plusieurs des revendications 1 à 11, caractérisée par le fait que les charges (3) sont montées sur une plaque de propulsion (38, 51) qui est exposée aux gaz propulseurs à l'intérieur du tube de lancement (4).

13. Munition à charges multiples empilées selon la revendication 12, caractérisée par le fait que dispositif de sectionnement (54) pour le moyen de tension (58) est intégré dans la plaque de propulsion (51).
